# EUROPÄISCHE PATENTSCHRIFT

(11) **EP 1 957 218 B1**
(45) Veröffentlichungstag und Bekanntmachung des Hinweises auf die Patenterteilung: **11.05.2011**
(21) Anmeldenummer: 06805795.9
(22) Anmeldetag: 21.09.2006
(51) Int. Cl.: B22C 15/24, B22C 9/12

(54) **VERFAHREN UND VORRICHTUNG ZUR HERSTELLUNG VON FORMEN ODER KERNEN INSBESONDERE FÜR GIESSEREIZWECKE**
METHOD AND DEVICE FOR PRODUCING MOULDS OR CORES, IN PARTICULAR FOR FOUNDRY PURPOSES
PROCEDE ET DISPOSITIF DE FABRICATION DE MOULES OU DE NOYAUX, EN PARTICULIER POUR LA FONDERIE

(30) Priorität: 01.12.2005 DE 102005057724
(43) Veröffentlichungstag der Anmeldung: 20.08.2008
(73) Patentinhaber: Laempe & Mössner GmbH, 39326 Meitzendorf (DE)
(72) Erfinder: LAEMPE, Joachim, 79650 Schopfheim (DE)
(74) Vertreter: Maucher, Wolfgang
(86) Internationale Anmeldenummer: PCT/EP2006/009180
(87) Internationale Veröffentlichungsnummer: WO 2007/062706

(56) Entgegenhaltungen:
- WO-A-99/47295
- DE-B3- 10 340 491
- DE-C1- 10 144 193
- FR-A1- 2 687 942
- US-A- 5 494 094

## Beschreibung

Die Erfindung betrifft ein Verfahren zur Herstellung von Formen oder Kernen, insbesondere für Gießereizwecke, aus einer Mischung aus Sand oder Formstoff und einem Binder, der insbesondere wasserlöslich und/oder hygroskopisch ist, wobei die Mischung mittels wenigstens einer Schießeinheit aus dieser in einem Schießvorgang durch mindestens eine an einer Schießplatte angeordnete Ausschussöffnung in ein Form- oder Kernwerkzeug eingeschossen und anschließend ausgehärtet wird, wobei zumindest zwischen zwei Schießvorgängen der Bereich der Ausschussöffnung mittels einer Flüssigkeit oder Wasser befeuchtet und/oder feucht gehalten wird.

Die Erfindung betrifft ferner eine Vorrichtung zur Herstellung von Formen oder Kernen, insbesondere für Gießereizwecke, aus einer Mischung aus Sand oder Formstoff und einem vorzugsweise anorganischen Binder, der insbesondere wasserlöslich und/oder hygroskopisch ist, mit wenigstens einer ein Schießrohr und einen Schießkopf aufweisenden Schießeinheit, wobei an dem Schießkopf eine Schießplatte mit mindestens einer Ausschussöffnung und einer Einrichtung zu deren Befeuchtung vorgesehen sind, insbesondere zur Durchführung des vorgenannten Verfahrens.

Ein derartiges Verfahren und eine vergleichbare Vorrichtung sind aus DE 103 40 491 B3 bekannt. Dabei ist zur Verwirklichung des Verfahrens vorgesehen, dass die Feuchtigkeit als fein verteilte beziehungsweise versprühte oder zerstäubte Flüssigkeit zugeführt wird. Es hat sich jedoch gezeigt, dass dadurch zu viel Flüssigkeit in den Bereich der Ausschussöffnungen oder Austrittsöffnungen gelangen und den Binder aus dem Gemisch von Sand und Binder herauslösen oder herausschwemmen und/oder das in den Ausschussöffnungen oder Austrittsöffnungen und kurz darüber befindliche Gemisch aus Sand und Binder zu feucht machen kann, so dass innerhalb dem Form- oder Kernwerkzeug unterschiedlich feuchte Gemischbereiche aus Sand oder Formstoff und Binder vorhanden sein können, die zu Unregelmäßigkeiten der Form oder des Kernes führen können.

Aus DE 101 44 193 C1 ist es bekannt, zur Schaffung einer feuchten Atmosphäre beim Formschießen einen Feuchtigkeitsträger in Kontakt mit Befüllelementen zu bringen, welcher beispielsweise ein mit Flüssigkeit oder Wasser getränktes, saugfähiges Material sein kann. Auch dadurch wird die Ausschussöffnung und das Gemisch aus Sand und Binder zu nass, was zu Verfälschungen dieses Gemisches führen kann.

Ferner offenbart DE 101 44 193 C1, dass die zugeführte Feuchtigkeit als Kondensat wirksam werden soll, was wiederum im Bereich der Ausschuss- oder Austrittsöffnung eines Befüllelements zu einer zu starken Verwässerung des Gemisches aus Sand und Binder mit den erwähnten Nachteilen führen kann.

Es besteht deshalb die Aufgabe, ein Verfahren und auch eine Vorrichtung der eingangs genannten Art zu schaffen, womit ein vorzeitiges Aushärten der Mischung aus Kernsand oder Formstoff und Binder im Bereich der Ausschussöffnung oder Ausschussöffnungen vermieden und so ein wartungsarmer Dauerbetrieb ermöglicht wird, ohne dass der Binder zu feucht oder sogar ausgeschwemmt werden kann.

Zur Lösung dieser Aufgabe sieht das eingangs definierte Verfahren vor, dass die zum Befeuchten dienende Flüssigkeit oder das zum Befeuchten dienende Wasser mittels Ultraschall zu einem schwebfähigen Aerosol zerstäubt und dem Bereich der Ausschussöffnung und/oder der Schießeinheit oder dem Schießkopf zugeführt wird.

Es hat sich gezeigt, dass mit Hilfe von Ultraschall Flüssigkeit, zum Beispiel wasserhaltige Flüssigkeit oder auch Wasser, in ein schwebfähiges Aerosol verwandelt werden kann, dessen Flüssigkeitsbestandteile derart klein sind, dass sie in Luftfeuchtigkeit übergehen, ohne zu kondensieren und ohne sich als Kondensat im Bereich der Ausschussöffnung für das Sand-Binder-Gemisch niederzuschlagen. Die Größe der durch Ultraschall erzeugten Flüssigkeitsteilchen kann in der Größenordnung von 0,01 Millimeter oder darunter liegen. Gleichzeitig wird eine ausreichend hohe Luftfeuchtigkeit erzielt, die das Austrocknen des Sand-Binder-Gemischs beispielsweise zwischen zwei Schüssen verhindert, so dass die einzelnen Schüsse prozesssicher erfolgen können, ohne dass in der Form oder in dem Kern ungleichmäßig feuchte Bereiche entstehen.

Das Aerosol beziehungsweise die Menge dieses schwebfähigen Aerosols und die Größe des mit dem Aerosol versehenen Volumenstroms kann durch Veränderung der von dem/den Ultraschallgeber(n) abgegebenen Pulspakete und/oder durch Veränderung der Spannung des/der Ultraschallgeber eingestellt werden. Auf diese Weise lässt sich die Menge des schwebfähigen Aerosols, womit der Bereich der Ausschussöffnung(en) befeuchtet wird, an die vorhandenen Verhältnisse wie Atmosphärenfeuchtigkeit, Anzahl der Ausschussöffnungen und Umgebungstemperatur anpassen.

Eine besonders zweckmäßige Ausgestaltung des erfindungsgemäßen Verfahrens kann darin bestehen, dass das schwebfähige Aerosol mit Abstand zu der/den Ausschussöffnungen gebildet und über eine Leitung der/den Ausschussöffnungen zugeleitet wird. Somit wird in dem Bereich der Schießeinheit kein Platz für die Erzeugung des Aerosols benötigt. Dennoch kann im Bereich der Ausschussöffnungen so viel Feuchtigkeit innerhalb der Luft bereitgestellt werden, dass ein Eintrocknen der Ausschussöffnungen vermieden wird, ohne aber zu viel Flüssigkeit zuzuführen, wodurch insbesondere der Binder eventuell ausgeschwemmt oder gelöst werden könnte.

Eine weitere besonders vorteilhafte Ausgestaltung des erfindungsgemäßen Verfahrens kann darin bestehen, dass der Sandvorrat in dem Schießrohr und/oder in dem Schießkopf mit einem Flüssigkeits-Aerosol befeuchtet wird. Das Schießrohr und/oder der Schießkopf können also auch über eine oder mehrere Leitungen mit einem Ultraschallzerstäuber für Flüssigkeit oder Wasser verbunden werden, so dass auch der Sandvorrat und insbesondere dessen Oberfläche, die andernfalls gegebenenfalls eine Kruste bilden könnte, befeuchtet werden, ohne aber durchnässt zu werden, was zusätzlich zur direkten Befeuchtung der Ausschussöffnung oder stattdessen als indirekte Befeuchtung der Ausschussöffnung erfolgen kann.

Zur Lösung der Aufgabe ist die eingangs definierte Vorrichtung dadurch gekennzeichnet, dass sie wenigstens einen Ultraschallzerstäuber für Wasser oder für eine insbesondere Wasser enthaltende Flüssigkeit aufweist und dass dieser Ultraschallzerstäuber mit der/den Ausschussöffnungen in Verbindung ist. Die Erfindung macht sich also die Tatsache oder Erkenntnis zu nutze, dass mit Ultraschallgebern Wasser oder eine wasserenthaltende Flüssigkeit derart zerstäubt werden kann, dass die einzelnen Tröpfchen kleiner als 20 Tausendstel Millimeter oder sogar kleiner als 10 Tausendstel Millimeter sein können, so dass sie in Luftfeuchtigkeit übergehen und sich nicht als Feuchtigkeitsfilm auf Teilen der Schießeinheit und insbesondere im Bereich der Ausschussöffnung niederschlagen.

Besonders zweckmäßig ist es dabei, wenn der/die Ultraschallgeber und das dazu gehörende Flüssigkeitsreservoir räumlich von der Schießeinheit getrennt angeordnet und mit dem Bereich der Ausschussöffnung(en) über zumindest eine Rohr- oder Schlauchleitung verbunden ist/sind. Versuche haben gezeigt, dass das durch einen Ultraschallzerstäuber aus Wasser oder aus einer wasserhaltigen Flüssigkeit gebildete schwebende Aerosol problemlos über mehrere Meter durch eine solche Leitung transportiert werden kann, um dann an der oder den Ausschussöffnungen ausreichend feuchte Luft bereitzustellen, die ein Eintrocknen des Gemisches aus Sand oder Formstoff und Binder insbesondere in den Ausschussöffnungen verhindert, ohne diese Mischung aber zu sehr zu durchnässen. Somit kann in vorteilhafter Weise das Flüssigkeitsreservoir mit Ultraschallgeber an einer Stelle der Form- oder Kernschießmaschine beziehungsweise nahe dieser Maschine angeordnet werden, wo ausreichend Platz dafür vorhanden ist.

Zur Beförderung des Aerosols von dem/den Ultraschallzerstäuber(n) zu der oder den Ausschussöffnungen der Schießeinheit kann ein Ventilator und/oder ein Druckanschluss insbesondere oberhalb der Flüssigkeitsoberfläche des Flüssigkeitsreservoirs angeordnet sein. Zwar könnte das Aerosol vor allem bei einer relativ kurzen Leitung aufgrund seines Eigendrucks zu den Ausschussöffnungen strömen, jedoch kann ein Ventilator oder ein Druckgasanschluss diese Strömung verbessern beziehungsweise auch einen größeren Abstand des Ultraschallgebers von den Ausschussöffnungen ermöglichen. Ferner können durch einen Ventilator und/oder einen Druckgasanschluss Höhenunterschiede zwischen dem Ultraschallzerstäuber und der Schießplatte beziehungsweise einem sonstigen Ziel des Aerosols an der Kernschießmaschine überwunden werden. Vor allem kann das Aerosol auch nach oben gefördert werden, so dass der Ultraschallgeber mit dem Flüssigkeitsreservoir auch tiefer angeordnet sein kann, wo in der Regel genügend Platz dafür vorhanden ist. Vorteilhaft dabei ist, dass ein eventuell auftretendes Kondensat an den inneren Wandungen des Rohres oder Schlauches, worin das Aerosol transportiert wird, nach unten in das Reservoir zurückfließen kann.

Besonders zweckmäßig ist es dabei, wenn das Flüssigkeitsreservoir ein geschlossener Flüssigkeitsbehälter ist und durch einen in oder an einer seiner Wandungen angeordneten oder dort wirksamen Ventilator und/oder Druckanschluss unter Überdruck steht. Entsprechend stetig kann das von einem Ultraschallzerstäuber erzeugte Aerosol an den Ort seiner Bestimmung transportiert werden.

Besonders günstig ist es dabei, wenn an dem Flüssigkeitsreservoir ein oder mehrere, zum Beispiel zwei Ultraschallzerstäuber vorgesehen sind. Entsprechend groß kann die Oberfläche des Flüssigkeitsreservoirs und der darin enthaltenen Flüssigkeit sein und entsprechend viel Aerosol kann erzeugt werden, so dass entsprechend große Schießeinheiten auch an mehreren Stellen gleichzeitig feucht gehalten werden können.

Zu dem Schießkopf kann eine bewegliche Schutzvorrichtung mit einer Spülhaube gehören, die den Anschluss für das Aerosol aufweist und für die einzelnen Schüsse entfernbar oder wegbewegbar ist, und die Verbindungsleitung von dem Ultraschallzerstäuber und Flüssigkeitsreservoir zu der Schutzvorrichtung kann ein Teleskoprohr oder ein Schlauch sein. Somit bleibt die Möglichkeit erhalten, eine bewegliche Schutzvorrichtung und Spülhaube vorzusehen, da diese mit der beweglichen Leitung verbunden werden kann, die die Bewegungen der Schutzvorrichtung mitmachen kann.

Vorteilhaft kann es sein, wenn das Schießrohr und/oder der Schießkopf der Schießeinheit über eine oder mehrere Leitungen mit dem Ultraschallzerstäuber und dem Flüssigkeitsreservoir verbunden ist/sind. Dadurch kann eine Krustenbildung an der Oberfläche des Sandvorrates insbesondere in dem Schießrohr vermieden werden. Ferner kann dadurch der Sandvorrat gezielt derartig angefeuchtet werden, dass an der Austritts- oder Schießöffnung nur noch eine geringe oder gegebenenfalls gar keine Feuchtigkeitszufuhr mehr notwendig ist, sondern die Feuchtigkeit dem Bereich der Ausschussöffnung über den Sandvorrat zugeführt wird. Es kann also eine direkte oder eine indirekte Zufuhr des Aerosols zu der oder den Ausschussöffnungen vorgesehen werden, wobei eine Kombination von beidem die besten Ergebnisse verspricht.

Nachstehend ist ein Ausführungsbeispiel der Erfindung anhand der Zeichnung näher beschrieben. Die einzige Figur zeigt
in schematisierter Darstellung einen Längsschnitt durch eine Schießeinheit zum Zuführen einer Mischung aus Sand oder Formstoff und einem Binder zu einem ebenfalls im vertikalen Schnitt schematisiert dargestellten Kernwerkzeug, wobei an einer zu der Schießeinheit gehörenden Schutzvorrichtung mit Gasspülhaube einerseits und an einem zu der Schießeinheit gehörenden Schießrohr andererseits jeweils eine Leitung mündet, die von einem Flüssigkeitsbehälter mit Ultraschallzerstäubern kommt und zum Befeuchten der Ausschussöffnung und des Sandvorrates dient.

Eine im Ganzen mit 1 bezeichnete Vorrichtung zur Herstellung von Formen oder Kernen, im Ausführungsbeispiel zur Herstellung von Kernen für Gießereizwecke, aus einer Mischung M aus Sand oder einem Formstoff und einem insbesondere wasserlöslichen oder hygroskopischen Binder weist eine im Ganzen mit 2 bezeichnete Schießeinheit auf, zu der im wesentlichen ein die Mischung M aufnehmendes Schießrohr 3 mit einem Schießkopf 4 gehört.

Am unteren Ende des Schießkopfes 4 ist eine Schießplatte 5 angeordnet, über welcher die Mischung M liegt, die in einem Schießvorgang durch zumindest eine Schießdüse 6 mit Ausschussöffnung 7 sowie - im Ausführungsbeispiel - eine weitere Ausschussöffhung 7 aus der Schießeinheit 2 in ein Kernwerkzeug 8 eingeschossen werden kann. In bekannter Weise wird dazu das Schießrohr 3 von oben her mit Druck beaufschlagt, so dass die Mischung M durch die Schießdüse 6, die in eine Eintrittsöffnung 9 des Kernwerkzeugs 8 passt, aus dem über der Schießplatte 5 befindlichen Raum ausgetrieben und in den in dem Kernwerkzeug 8 zur Aufnahme der Mischung vorgesehenen Raum 14 eingeschossen wird und diesen ausfüllt.

In der Zeichnung ist die Vorrichtung 1 in dem Zustand nach einem Schießvorgang dargestellt, dass heißt Schießeinheit 2 und Kernwerkzeug 8 sind getrennt und voneinander beabstandet.

Damit in der Zwischenzeit bis zu einem nächsten Schuss in der Schießdüse 6 beziehungsweise Ausschussöffnung 7 verbliebene Mischungsreste und die über der Schießplatte 5 befindliche Mischung M nicht verkrusten und vor allem die Ausschussöffnungen 7 nicht durch teilweise ausgehärtete Mischung verstopft werden, werden sie in der nachfolgenden Weise befeuchtet.

Zwischen der Schießeinheit 2 und dem Kernwerkzeug 8 ist eine wegbewegbare Schutzvorrichtung 10 mit einer Gasspülhaube 11 vorgesehen. Die Schutzvorrichtung 10 weist einen Hohlraum 12 auf. Wenn sie in der dargestellten Weise an die Schießplatte 5 angeschlossen ist, übergreift sie diese und insbesondere die Ausschussöffnungen 7 und auch die Schießdüse 6, die in den Hohlraum 12 ragt. Dabei wird der Hohlraum 12 gegenüber der Schießplatte 5 gasdicht oder nahezu gasdicht gegenüber der Umgebung abgeschlossen.

In der Figur erkennt man ferner ein Reservoir 13 für Flüssigkeit 15 und zwei auf diese Flüssigkeit 15 einwirkende, an das Flüssigkeitsreservoir 13 angeschlossene, schematisiert dargestellte Ultraschallzerstäuber 16. Damit kann die aus Wasser bestehende oder Wasser enthaltende Flüssigkeit 15 in ein schwebendes Aerosol verwandelt werden, welches als "Wolkenpilz" 17 oberhalb der Oberfläche der Flüssigkeit 15 angedeutet ist.

Die Ultraschallzerstäuber 16 und das Flüssigkeitsreservoir 13 stehen über eine Leitung 18 mit dem Hohlraum 12 der Schutzvorrichtung 10 und damit mit den Ausschussöffnungen 7 in Verbindung, so dass die von dem schwebenden Aerosol befeuchtet, aber nicht durch sich niederschlagendes Wasser durchnässt werden.

Dabei erkennt man, dass die Ultraschallzerstäuber 16 und das Flüssigkeitsreservoir 13 räumlich von der Schießeinheit 2 gentrennt angeordnet und mit dem Bereich der Ausschussöffnungen 7 über eine Rohr- oder Schlauchleitung 18 verbunden sind. Somit kann die Erzeugung des schwebenden Aerosols 17 an einer Stelle stattfinden, die ausreichend Platz dafür bietet.

Zur Beförderung des Aerosols 17 von den Ultraschallzerstäubern 16 und dem Flüssigkeitsreservoir 13 zu der oder den Ausschussöffnungen 7 der Schießeinheit 2 ist im Ausführungsbeispiel ein Ventilator 19 und ein Druckanschluss 20 angedeutet, wobei beide Möglichkeiten gleichzeitig oder alternativ vorgesehenen sein können. Dabei befinden sich der Ventilator 19 und/oder der Druckanschluss 20 oberhalb der Oberfläche der Flüssigkeit 15 in dem Flüssigkeitsreservoir 13, welches als geschlossener Flüssigkeitsbehälter ausgebildet ist, damit oberhalb der Flüssigkeit 15 durch den Ventilator 19 oder den Druckgasanschluss 20 ein zur Beförderung des Aerosols 17 dienender Überdruck entstehen kann. Der Druckgasanschluss 20 oder der Ventilator 19 sind dabei an oder in einer Wandung 21 des als Flüssigkeitsbehälter ausgebildeten Flüssigkeitsreservoirs 13 angeordnet.

Dabei erkennt man im Ausführungsbeispiel, dass an dem Flüssigkeitsreservoir 13 zwei Ultraschallzerstäuber 16 vorgesehen sind, die von der Flüssigkeit 15 überdeckt sind und somit zwei "Aerosolwolken" 17 erzeugen können, die beide in Richtung des Pfeiles Pf in die Leitung 18 befördert werden können.

Da die Schutzvorrichtung 10 mit der Gasspülhaube 11 relativ zu der Schießeinheit 2 und der Schießplatte 5 bewegbar ist, ist die zu ihr führende Leitung 18 als Schlauch ausgebildet, der entsprechende Bewegungen mitmachen kann. Somit kann die zu dem Schießkopf 4 und der Schießplatte 5 gehörende Schutzvorrichtung 10 mit Spülhaube 11 trotz des Anschlusses für das Aerosol und trotz der zu diesem Anschluss führenden Leitung 18 für die einzelnen Schüsse von der Schießplatte 5 entfernt und wegbewegt werden.

Dabei erkennt man in der Zeichnung, dass die Leitung 18 eine Verzweigung 22 hat und ein weiterer Leitungsstrang 23 zu und in das Schießrohr 3 führt, so dass das von den Ultraschallzerstäubern 16 gebildete Aerosol auch in oder über die Mischung M transportiert werden kann, um die Oberfläche dieses Vorrats der Mischung an einer Verkrustung zu hindern. Darüber hinaus kann dadurch die gesamte Mischung von vorne herein feucht gehalten werden, was ein Verkrusten auch in den Schießöffnungen 7 verhindern kann.

Mit der erfindungsgemäßen Vorrichtung 1 ist es also möglich, die zum Befeuchten dienende Flüssigkeit 15, beispielsweise Wasser, mittels Ultraschall zu einem schwebfähigen Aerosol zu zerstäuben und dem Bereich der Ausschussöffnung 7 oder der Ausschussöffnungen 7 direkt oder indirekt zuzuführen. Die direkte Zuführung erfolgt im Ausführungsbeispiel über die Leitung 18 und die Schutzvorrichtung 10 mit deren Hohlraum 12 und die indirekte Zufuhr erfolgt über den Leitungsstrang 23 und das Schießrohr 3.

In nicht näher dargestellter Weise kann dabei das Aerosol und die Größe des mit dem Aerosol versehenen Volumenstroms durch Veränderung der von den Ultraschallgebern 16 abgegebenen Pulspakete und/oder durch Veränderung der Spannung der Ultraschallgeber 16 eingestellt werden.

Da die Schießeinheit 2 über die Schlauchleitung 18 und den Leitungsstrang 23 mit dem Flüssigkeitsreservoir 13 und den Ultraschall-Zerstäubern 16 verbunden ist, wird das schwebfähige Aerosol mit Abstand zu den Ausschussöffnungen 7 gebildet und über die erwähnten Leitungen dorthin geleitet.

Das durch Ultraschall erzeugte Aerosol 17 ergibt dabei derart kleine Flüssigkeitsteilchen, dass diese in Luftfeuchtigkeit übergehen und so zu einer Befeuchtung der Mischung M zumindest im Bereich der Ausschussöffnungen 7 dienen kann, ohne aber als Nässe niedergeschlagen zu werden und die Mischung M möglicherweise sogar ungleichmäßig zu durchnässen und dabei eventuell Binder auszuschwemmen oder zu lösen.

Zur Herstellung von Formen oder Kernen für Gießereizwecke aus einer Mischung M aus Formstoff oder Sand und einem Binder wird die Mischung M mittels wenigstens einer Schießeinheit 2 aus dieser beziehungsweise aus einem Schießrohr 3 und einem Schießkopf 4 durch mindestens eine an einer Schießplatte 5 angeordnete Ausschussöffnung 7 in ein Form- oder Kernwerkzeug 8 eingeschossen, wobei zumindest zwischen zwei Schießvorgängen der Bereich der Ausschussöffnung 7 mittels einer Flüssigkeit befeuchtet und/oder feucht gehalten wird, wobei die zum Befeuchten dienende Flüssigkeit 15 mittels wenigstens eines Ultraschallzerstäubers 16 zu einem schwebfähigen Aerosol zerstäubt und der Ausschussöffnung 7 direkt oder indirekt beispielsweise über eine Leitung 18 und/oder 23 zugeführt wird.

## Patentansprüche

1. Verfahren zur Herstellung von Formen oder Kernen, insbesondere für Gießereizwecke, aus einer Mischung (M) aus Sand oder Formstoff und einem Binder, der insbesondere anorganisch, wasserlöslich und/oder hygroskopisch ist, wobei die Mischung (M) mittels wenigstens einer Schießeinheit (2) aus dieser in einem Schießvorgang durch mindestens eine an einer Schießplatte (5) angeordnete Ausschussöffnung (7) in ein Form- oder Kernwerkzeug (8) eingeschossen und anschließend ausgehärtet wird, wobei zumindest zwischen zwei Schießvorgängen der Bereich der Ausschussöffnung (7) mittels einer Flüssigkeit oder Wasser befeuchtet und/oder feucht gehalten wir, **dadurch gekennzeichnet, dass** die zum Befeuchten dienende Flüssigkeit (15) oder das zum Befeuchten dienende Wasser mittels Ultraschall zu einem schwebfähigen Aerosol zerstäubt und dem Bereich der Ausschussöffnung (7) und/oder der Schießeinheit (2) oder dem Schießkopf zugeführt wird.

2. Verfahren nach Anspruch 1, **dadurch gekennzeichnet, dass** das Aerosol und die Größe des mit dem Aerosol versehenen Volumenstroms durch Veränderung der von dem/den Ultraschallgeber(n) (16) abgegebenen Pulspakete und/oder durch Veränderung der Spannung des/der Ultraschallgeber (16) eingestellt wird.

3. Verfahren nach Anspruch 1 oder 2, **dadurch gekennzeichnet, dass** das schwebfähige Aerosol mit Abstand zu der/den Ausschussöffnungen gebildet und über eine Leitung der/den Ausschussöffnungen zugeleitet wird.

4. Verfahren nach einem der Ansprüche 1 bis 3, **dadurch gekennzeichnet, dass** der Sandvorrat in dem Schießrohr und/oder in dem Schießkopf mit einem Flüssigkeits-Aerosol befeuchtet wird.

5. Vorrichtung (1) zur Herstellung von Formen oder Kernen, insbesondere für Gießereizwecke, aus einer Mischung aus Sand oder Formstoff und einem vorzugsweise anorganischen Binder, der insbesondere wasserlöslich und/oder hygroskopisch ist, mit wenigstens einer ein Schießrohr (3) und einen Schießkopf (4) aufweisenden Schießeinheit (2), wobei an dem Schießkopf (4) eine Schießplatte (5) mit mindestens einer Ausschussöffnung (7) und eine Einrichtung zu deren Befeuchtung vorgesehen sind, insbesondere zur Durchführung des Verfahrens nach einem der Ansprüche 1 bis 4, **dadurch gekennzeichnet, dass** die Vorrichtung (1) wenigstens einen Ultraschallzerstäuber (16) für Wasser oder für eine insbesonderte Wasser enthaltende flüssigkeit (15) aufweist und dass dieser Ultraschallzerstäuber (16) mit der/den Ausschussöffnungen (7) in Verbindung ist.

6. Vorrichtung nach Anspruch 5, **dadurch gekennzeichnet, dass** der/die Ultraschallzerstäuber (16) und das dazu gehörende Flüssigkeitsreservoir (13) räumlich von der Schießeinheit (2) getrennt angeordnet und mit dem Bereich der Ausschussöffnung(en) (7) über zumindest eine Rohr- oder Schlauchleitung (18) verbunden ist/sind.

7. Vorrichtung nach Anspruch 5 oder 6, **dadurch gekennzeichnet, dass** zur Beförderung des Aerosols (17) von dem/den Ultraschallzerstäuber(n) (16) zu der oder den Ausschussöffnungen (7) der Schießeinheit (2) ein Ventilator (19) und/oder ein Druckanschluss (20) insbesondere oberhalb der Flüssigkeitsoberfläche des Flüssigkeitsreservoirs (13) angeordnet ist.

8. Vorrichtung nach einem der Ansprüche 5 bis 7, **dadurch gekennzeichnet, dass** das Flüssigkeitsreservoir (13) ein geschlossener Flüssigkeitsbehälter ist und durch einen vorzugsweise in oder an einer seiner Wandungen (21) angeordneten oder dort wirksamen Ventilator (19) und/oder Druckanschluss (20) unter Überdruck steht.

9. Vorrichtung nach einem der Ansprüche 5 bis 8, **dadurch gekennzeichnet, dass** an dem Flüssigkeitsreservoir (13) ein oder mehrere, zum Beispiel zwei Ultraschallzerstäuber (16) vorgesehen sind.

10. Vorrichtung nach einem der Ansprüche 5 bis 9, **dadurch gekennzeichnet, dass** zu dem Schießkopf (4) eine bewegliche Schutzvorrichtung (10) mit einer Spülhaube (11) gehören, die den Anschluss für das Aerosol aufweist und für die einzelnen Schüsse entfernbar oder wegbewegbar ist und dass die Verbindungsleitung von dem Ultraschallzerstäuber (16) und Flüssigkeitsreservoir zu der Schutzvorrichtung ein Teleskoprohr oder ein Schlauch ist.

11. Vorrichtung nach einem der Ansprüche 5 bis 10, **dadurch gekennzeichnet, dass** auch das Schießrohr und/oder der Schießkopf der Schießeinheit über eine oder mehrere Leitungen mit dem Ultraschallzerstäuber (16) und dem Flüssigkeitsreservoir verbunden ist/sind.

## Claims

1. Method for producing moulds or cores, particularly for foundry purposes, from a mixture (M) of sand or moulding material and a binder which is, in particular, inorganic, water-soluble and/or hygroscopic, the mixture (M) being fired into a mould or core tool (8) by means of at least one firing unit (2) and from said unit, in a firing process, through at least one discharge opening (7) arranged on a firing plate (5), and then being hardened, while at least between two firing processes the area of the discharge opening (7) is moistened and/or kept moist with a liquid or water, **characterised in that** the liquid (15) used for the moistening or the water used for the moistening is nebulised into a suspended aerosol by the use of ultrasound and is supplied to the area of the discharge opening (7) and/or the firing unit (2) or the firing head.

2. Method according to claim 1, **characterised in that** the aerosol and the size of the flow volume comprising the aerosol is adjusted by varying the pulse packages emitted by the ultrasound emitter(s) (16) and/or by varying the voltage of the ultrasound emitter(s) (16).

3. Method according to claim 1 or 2, **characterised in that** the suspended aerosol is formed at a spacing from the discharge opening(s) and is supplied to the discharge opening(s) through a line.

4. Method according to one of claims 1 to 3, **characterised in that** the supply of sand in the firing tube and/or in the firing head is moistened with a liquid aerosol.

5. Apparatus (1) for producing moulds or cores, particularly for foundry purposes, from a mixture of sand or moulding material and a preferably inorganic binder which is, in particular, water-soluble and/or hygroscopic, with at least one firing unit (2) comprising a firing tube (3) and a firing head (4), while on the firing head (4) are provided a firing plate (5) with at least one discharge opening (7) and a device for moistening it, in particular for carrying out the method according to one of claims 1 to 4, **characterised in that** the apparatus (1) has at least one ultrasound nebuliser (16) for water or for a liquid (15) that contains water, in particular, and **in that** this ultrasound nebuliser (16) is connected to the discharge opening(s) (7).

6. Apparatus according to claim 5, **characterised in that** the ultrasound nebuliser(s) (16) and the associated liquid reservoir (13) are arranged spatially separate from the firing unit (2) and is or are connected to the region of the discharge opening(s) (7) via at least one pipe or hose (18).

7. Apparatus according to claim 5 or 6, **characterised in that** in order to convey the aerosol (17) from the ultrasound nebuliser(s) (16) to the discharge opening(s) (7) of the firing unit (2), a blower (19) and/or a pressure connection (20) is/are provided, in particular, above the surface of the liquid in the liquid reservoir (13).

8. Apparatus according to one of claims 5 to 7, **characterised in that** the liquid reservoir (13) is a sealed liquid container and is kept at elevated pressure by a blower (19) preferably arranged in or on one of its walls (21) or acting thereon and/or by a pressure connection (20).

9. Apparatus according to one of claims 5 to 8, **characterised in that** one or more, for example two, ultrasound nebulisers (16) are provided on the liquid reservoir (13).

10. Apparatus according to one of claims 5 to 9, **characterised in that** associated with the firing head (4) is a movable protecting device (10) with a rinsing cowling (11) which comprises the connection for the aerosol and which can be taken off or removed for the individual firings, and **in that** the connecting line from the ultrasound nebuliser (16) and liquid reservoir to the protecting device is a telescopic tube or a hose.

11. Apparatus according to one of claims 5 to 10, **characterised in that** the firing tube and/or the firing head of the firing unit is or are connected to the ultrasound nebuliser (16) and the liquid reservoir via one or more lines.

## Revendications

1. Procédé de fabrication de moules ou de noyaux, en particulier pour la fonderie, à partir d'un mélange (M) de sable ou de matériau de moulage et d'un liant qui est notamment inorganique, soluble dans l'eau et/ou hygroscopique, sachant qu'au moyen d'au moins une unité d'injection (2), le mélange (M) est injecté depuis cette unité, en une opération d'injection, dans un outil (8) de formage de moules ou de noyaux par au moins une ouverture d'éjection (7) disposée sur une plaque d'injection (5), puis est durci, sachant qu'au moins entre deux opérations d'injection, la région de l'ouverture d'éjection (7) est humidifiée et/ou maintenue humide au moyen d'un liquide ou d'eau, **caractérisé en ce que** le liquide (15) servant à l'humidification ou l'eau servant à l'humidification est pulvérisé au moyen d'ultrasons en un aérosol pouvant être mis en suspension, et est apporté à la région de l'ouverture d'éjection (7) et/ou à l'unité d'injection (2) ou à la tête d'injection.

2. Procédé selon la revendication 1, **caractérisé en ce que** l'aérosol et l'ampleur du débit volumique pourvu de l'aérosol sont réglés en modifiant les paquets d'impulsions délivrés par le ou les émetteurs d'ultrasons (16) et/ou en modifiant la tension électrique du ou des émetteurs d'ultrasons (16).

3. Procédé selon la revendication 1 ou 2, **caractérisé en ce que** l'aérosol pouvant être mis en suspension est formé à distance de la ou des ouvertures d'éjection et est apporté à ou aux ouvertures d'éjection par l'intermédiaire d'un conduit.

4. Procédé selon l'une des revendications 1 à 3, **caractérisé en ce que** la réserve de sable dans le tube d'injection et/ou dans la tête d'injection est humidifiée avec un aérosol liquide.

5. Dispositif (1) de fabrication de moules ou de noyaux, en particulier pour la fonderie, à partir d'un mélange de sable ou de matériau de moulage et d'un liant de préférence inorganique qui est notamment soluble dans l'eau et/ou hygroscopique, avec au moins une unité d'injection (2) présentant un tube d'injection (3) et une tête d'injection (4), sachant qu'il est prévu sur la tête d'injection (4) une plaque d'injection (5) pourvue d'au moins une ouverture d'éjection (7) et un équipement pour humidifier celle-ci, notamment pour la mise en oeuvre du procédé selon l'une des revendications 1 à 4, **caractérisé en ce que** le dispositif (1) présente au moins un pulvérisateur à ultrasons (16) pour de l'eau ou pour un liquide (15) contenant notamment de l'eau, et **en ce que** ce pulvérisateur à ultrasons (16) est relié à l'ouverture ou aux ouvertures d'éjection (7).

6. Dispositif selon la revendication 5, **caractérisé en ce que** le ou les pulvérisateurs à ultrasons (16) et le réservoir de liquide associé (13) sont disposés en étant spatialement séparés de l'unité d'injection (2) et est ou sont reliés à la région de la ou des ouvertures d'éjection (7) par l'intermédiaire d'au moins un conduit (18) rigide ou flexible.

7. Dispositif selon la revendication 5 ou 6, **caractérisé en ce que**, pour transporter l'aérosol (17) du ou des pulvérisateurs à ultrasons (16) jusqu'à la ou les ouvertures d'éjection (7) de l'unité d'injection (2), un ventilateur (19) et/ou un raccord de pression (20) sont disposés notamment au-dessus de la surface du liquide du réservoir de liquide (13).

8. Dispositif selon l'une des revendications 5 à 7, **caractérisé en ce que** le réservoir de liquide (13) est un récipient de liquide fermé et est maintenu en surpression par un ventilateur (19) et/ou un raccord de pression (20) qui sont disposés de préférence dans ou sur une de ses parois (21) ou qui y agissent.

9. Dispositif selon l'une des revendications 5 à 8, **caractérisé en ce qu'**il est prévu sur le réservoir de liquide (13) un ou plusieurs pulvérisateurs à ultrasons (16), par exemple deux.

10. Dispositif selon l'une des revendications 5 à 9, **caractérisé en ce que** la tête d'injection (4) comprend un dispositif de protection mobile (10) avec un capot de rinçage qui présente le branchement pour l'aérosol et qui peut être retiré ou éloigné pour les injections individuelles, et **en ce que** le conduit de liaison du pulvérisateur à ultrasons (16) et du réservoir de liquide au dispositif de protection est un tube télescopique ou un tuyau flexible.

11. Dispositif selon l'une des revendications 5 à 10, **caractérisé en ce que** le tube d'injection et/ou la tête d'injection de l'unité d'injection est/sont eux aussi reliés au pulvérisateur à ultrasons (16) et au réservoir de liquide par l'intermédiaire d'un ou plusieurs conduits.
